# EUROPÄISCHE PATENTSCHRIFT

(11) **EP 0 045 025 B1**
(45) Veröffentlichungstag und Bekanntmachung des Hinweises auf die Patenterteilung: **22.08.1984**
(21) Anmeldenummer: 81105657.1
(22) Anmeldetag: 18.07.1981
(51) Int. Cl.: D01H 5/02

(54) **Streckkopf**
Drafting head
Tête d'étirage

(30) Priorität: 26.07.1980 DE 3028376
(43) Veröffentlichungstag der Anmeldung: 03.02.1982
(73) Patentinhaber: Staedtler & Uhl, D-91126 Schwabach (DE)
(72) Erfinder: Egerer, Josef, D-8540 Schwabach (DE)
(74) Vertreter: Matschkur, Götz, Lindner Patent- und Rechtsanwälte

## Beschreibung

Die Erfindung richtet sich auf einen Streckkopf für ein Streckwerk mit einer Vielzahl von umlaufenden Nadelstäben, welche sich im Arbeitsbereich etwa in einer Ebene bewegen.

Derartige Streckköpfe, die auch als Intersectings bezeichnet werden, dienen zum Verziehen von Wollvlies u. dgl. und weisen in der Regel ein durch das zu verziehende Material bewegtes, jeweils aus einer Vielzahl von Nadelstäben bestehendes oberes und unteres Nadelfeld auf. Die Nadelstäbe, die auch als GiII- oder Intersectingstäbe bezeichnet werden, weisen jeweils eine Reihe in Abstand zueinander angeordneter Stahlnadeln auf.

Bei vorbekannten Ausführungsformen sitzen die Nadelstäbe auf umlaufenden Walzen bzw. die Walzen selbst tragen die Nadeln, wobei die Nadeln eine Kreisbogenbewegung beschreibend in das zu strekkende Material eingreifen. Bei diesen Ausführungsformen werden beim Austreten der Nadeln Bestandteile des Streckguts mitgenommen, da die Nadeln hierbei nicht senkrecht stehen, was zur Bildung von Wickeln an den Walzen führt. Hierdurch wird die Arbeitsleistung vermindert. Darüber hinaus bestehen bei diesen Ausführungsformen Schwierigkeiten, das Material nach Verlassen der Bearbeitungsstrecke weiterzubefördern, da die das Material weiterführenden Einrichtungen wegen der kreisbogenförmig sich bewegenden Nadeln nicht unmittelbar am Ende der Bearbeitungsstrecke angreifen können. Kürzere Fasern werden deshalb oft nicht übernommen.

Bei einer diesbezüglich etwas vorteilhafteren Ausführungsform sind die Nadelstäbe auf einer besonderen Zahnkette angeordnet, die über Rollen so geführt ist, dass die Nadelstäbe längs des Arbeitsbereiches über eine grössere Strecke gerade durch das zu streckende Material laufen und an dessen Ende über eine Rolle mit verhältnismässig geringem Durchmesser nach oben weggeführt werden. Diese mechanisch aufwendige Konstruktion ist verschleissanfällig und weist ebenfalls den Nachteil auf, dass beim Austreten der Nadeln Fasern mitgenommen werden.

Schliesslich ist es noch bekannt, die Nadelstäbe in Längsrichtung durch das Material und oberhalb des Arbeitsbereiches zurück mit Hilfe von Schnecken zu führen, wobei die Nadelstabenden in die Schneckenwindungen eingreifen, und das Anheben der Nadelstäbe am Ende des Arbeitsbereichs durch an Wellen befestigte Nocken vorzunehmen, die synchron mit dem Längsantrieb laufen und die Nadelstäbe in die Rückführungsebene schlagen. Bei dieser Ausführungsform ist zwar ein senkrechtes Austreten der Nadeln aus dem zu verziehenden Material gewährleistet, so dass das Hängenbleiben von Resten vermieden wird, aber durch die Verwendung des Schneckenantriebs und das Hochschlagen der Nadelkämme ist der Betrieb derartiger Maschinen mit einer erheblichen Geräuschentwicklung verbunden und die mechanische Beanspruchung der Nadelstäbe ist verhältnismässig hoch.

Der Erfindung liegt die Aufgabe zugrunde, die Nachteile bekannter Ausführungsformen zu vermeiden und einen Streckkopf zu schaffen, der eine ruhige, schnelle und wartungsarme Arbeitsweise bei verhältnismässig günstigen Herstellungskosten gewährleistet.

Dieses Ziel wird bei einem Streckkopf der eingangs genannten Art durch Linearmotoren als Antrieb für die Längsbewegung der Nadelstäbe durch das zu streckende Material und/oder für die Rückführung der Nadelstäbe in Längsrichtung erreicht.

Derartige elektromagnetische Linearmotoren sind mit der entsprechenden Leistung zum Transport metallischer Teile kommerziell fertig erhältlich. Sie eignen sich hervorragend für den Längsantrieb der metallischen Nadelstäbe, wobei sie den Vorteil aufweisen, als solche völlig geräuschlos zu arbeiten und auf die Bedürfnisse des jeweiligen Einzelfalls hervorragend abgestimmt elektronisch leicht steuerbar zu sein. Darüber hinaus sind die Nadelstäbe im Gegensatz zu einer Führung in Ketten mechanisch wenig beansprucht und weisen dementsprechend eine höhere Lebensdauer auf.

Mit besonderem Vorteil können gemäss der Erfindung an beiden Enden der Arbeitsbereichsebene jeweils paarweise senkrecht zur Arbeitsbereichsebene angeordnete, in Ausnehmungen der Nadelstäbe mit einer Schneckenwindung eingreifende Schnecken zum Anheben bzw. Absenken der Nadelstäbe aus der bzw. in die Arbeitsbereichsebene vorgesehen sein. Das Anheben bzw. Absenken der Nadelstäbe mit Hilfe von sich drehenden Schnecken weist gegenüber den vorbekannten Konstruktionen, bei denen die Nadelstäbe durch Nocken hochgeschlagen werden, in sofern beträchtliche Vorteile auf, als die Geräuschentwicklung erheblich geringer gehalten werden kann, was insbesondere im Hinblick auf die gesetzlichen Vorschriften von besonderer Bedeutung ist. Darüber hinaus werden durch das erfindungsgemässe Vorgehen die Nadelstäbe weniger verschlissen.

Als besonders günstig erweist es sich, dass als Antrieb in Längsrichtung Linearmotoren und zum Anheben bzw. Absenken der Nadelstäbe Schnecken Verwendung finden. Die beiden Arten von horizontalem bzw. vertikalem Antrieb ergänzen sich hervorragend, wobei die gesamte Anordnung bei geringer Geräuschentwicklung mit sehr hoher Arbeitsgeschwindigkeit betrieben werden kann.

In weiterer Ausgestaltung der Erfindung sind an den Nadelstäben im Eingriffsbereich der Schnecken angeordnete, auswechselbare Druckstücke vorgesehen. Diese Druckstücke können geneigt entsprechend der Steigerung der Schraubenwindungen angebracht sein. Mit besonderem Vorzug bestehen diese Druckstücke aus einem abriebsfestem Kunststoff. Diese Verschleissteile sind somit preisgünstig austauschbar, gleichzeitig wird durch die Verwendung von Kunststoff die Geräuschentwicklung beim Eingriff der Schnecken und der Abrieb der letzteren vermindert.

Vorzugsweise sind die Nadelstäbe in Längsrichtung seitlich in verschiedenen Ebenen geführt. Hierdurch wird gewährleistet, dass die Nadelstäbe auch beim Auftreten von magnetfeldbedingten Kippmomenten stets senkrecht zur Arbeitsbereichsebene gehalten werden. Die Führung kann z.B. so erfolgen, dass an den Nadelstäben vertikal voneinander beabstandet nach aussen stehende Zapfen vorgesehen sind, die in entsprechende Längsnuten eingreifen, welche parallel zur Arbeitsbereichsebene verlaufen.

Schliesslich erweist es sich noch als besonders günstig, dass die Hub- bzw. Senkgeschwindigkeit der Längsfördergeschwindigkeit der Linearmotoren etwas vorläuft. Da die Linearmotoren zuweilen eine nicht vollkommen homogene Antriebsbewegung liefern, ist auf diese Weise gewährleistet, dass die Nadelstäbe am Ende des Arbeitsbereichs in jedem Fall zuverlässig abgenommen werden.

Weitere Merkmale, Vorteile und Einzelheiten der Erfindung ergeben sich aus der folgenden Beschreibung einer bevorzugten Ausführungsform sowie anhand der Zeichnung. Dabei zeigen:
Fig. 1 einen Längsschnitt durch das Oberteil eines Streckkopfes (oberer Streckkopf);
Fig. 2 einen Querschnitt längs der Linie 11-11 in Fig. 1; und
Fig. 3 eine schematische Aufsicht auf einen erfindungsgemässen Streckkopf.

In den Figuren ist ein oberer Streckkopf mit einem oberen Nadelfeld dargestellt. Jedes Nadelfeld wird gebildet von einer Vielzahl dicht an dicht liegender Nadelstäbe 1.

Jeder Nadelstab 1 trägt, z.B. in einer querschnittlich U-förmigen Nut vergossen, eine Reihe nebeneinander angeordneter Nadeln 2. Das Oberteil jedes Nadelstabs 1 weist eine rechteckige Grundform auf. An jeder Schmalseite 3, 4 jedes Oberteils der Nadelstäbe 1 sind in Gebrauchsstellung vertikal übereinander nach aussen stehende Zapfen 5 angeordnet. Diese Zapfen sind von Hülsen 6 aus schlagfestem und hitzebeständigem Teflon umgeben. Der Innenraum des rechteckförmigen Oberteils der Nadelstäbe 1 ist als Ausnehmung 7 ausgebildet. Am linken und rechten Ende der Oberkante 8 der Ausnehmung 7 ist jeweils ein Druckstück 9 aus abriebfestem Kunststoff eingesetzt, wobei die Unterseiten der Druckstücke 9 gegenüber der horizontalen Arbeitsbereichsebene etwas geneigt sind.

Die Zapfen 5 der Nadelstäbe 1 laufen in horizontalen, zueinander parallelen Führungsnuten 10. Zwei Führungsnuten 10a für die Nadelstäbe 1 lassen die dicht an dicht hintereinander angeordneten, darin eingreifenden Nadelstäbe 1 eine der Arbeitsbereichsebene zugewandte Anordnung ausbilden, während paarweise auf beiden Seiten der Nadelstäbe 1 liegende Führungsnuten 10b oberhalb der Führungsnuten 1 Oa die rückzuführenden Nadelstäbe 1 aufnehmen. Die Nadelstäbe 1, die in den Nuten 10a geführt sind, bilden das obere Nadelfeld. Entsprechend kann ein unteres Nadelfeld symmetrisch zur Arbeitsbereichsebene aufgebaut werden.

An den beiden Enden der durch die Nadelstäbe 1 gebildeten Nadelfelder sind je zwei senkrecht zur Arbeitsbereichsebene stehende Schnecken 11, 12 angeordnet. Jeweils eine Windung 13 der Schnekken 11, 12 greift in die Ausnehmung 7 der Nadelstäbe 1 im Bereich der Unterseite der Druckstücke 9, deren Neigung derjenigen der Steigung der Schnekkenwindung 13 entspricht, ein.

Beiderseits der durch die Nadelstäbe 1 gebildeten Nadelfelder sind Linearmotoren 14, 15 angeordnet. Bei diesen Linearmotoren 14, 15 handelt es sich um im einzelnen nicht dargestellte, kommerziell erhältliche Ausführungen. Der Linearmotor 14 bewerkstelligt den Vorschub des in die Arbeitbereichsebene eingreifenden Nadelfeldes, während der Linearmotor 15 für die Rückführung der Nadelstäbe sorgt.

Der gesamte Bewegungsablauf im oberen Streckkopf vollzieht sich wie folgt: Die in Fig. 1 in der unteren Ebene befindlichen Nadelstäbe 1, die dicht an dicht aufeinanderfolgen, werden durch den Linearmotor 14 in Pfeilrichtung bewegt, wobei die Nadeln 2 der Nadelstäbe 1 durch das zu bearbeitende Material, z.B. ein Wollvlies, welches in der Zeichnung nicht dargestellt ist, kämmen. Die Nadelstäbe 1 werden dabei in den Nuten 10a gegen Verkippen gesichert geführt. Beim Erreichen des Endes der Arbeitsstrecke greift je eine Schneckenwindung 13 der Schnecken 11 in die Ausnehmung 7 der Nadelstäbe 1 ein, wobei die Nadelstäbe 1 dann über die Druckstücke 9 auf je einer Schnecke 11 sitzen und durch die synchrone Drehung der Schnecken 11 nach oben gehoben werden. Im Bereich der Rückführungsebene, d. h. also der Führungsnuten 10b, greift der Linearmotor 15 an den Nadelstäben 1 an, nimmt sie von den Schnecken 11 ab, fügt sie dem rückzuführenden Nadelfeld an und führt sie in Pfeilrichtung zurück. Am Ende der Rückführstrecke greifen die Schnecken 12 in analoger Weise wieder in die Ausnehmung 7 der Nadelstäbe 1 ein, und setzen diese durch gegenläufige Drehung, wie die Schnecken 11, nach unten in den Bereich der Führungsnuten 10a ab.

Da die Linearmotoren 14, 15 eine geringe Förderdiskontinuität aufweisen können, laufen die Schnekkenpaare 11, 12 mit einer derartigen Geschwindigkeit, dass die vertikale Fördergeschwindigkeit etwas grösser als die horizontale Fördergeschwindigkeit ist und infolgedessen zuverlässig jegliche Stockung durch Diskontinuitäten vermieden wird.

Je nach Ausführungsform kann es sich auch als vorteilhaft erweisen, am Ende der horizontalen Förderstrecken Tastendschalter vorzusehen, um über eine Steuerelektronik den Vorschub der Linearmotoren 14, 15 bzw. die Drehzahl der Antriebe für die Schnecken 11, 12 zu steuern.

Durch die Verwendung der Linearmotoren 14, 15 für den horizontalen und der Schnecken 11, 12 für den vertikalen Antrieb wird in Verbindung mit den Hülsen 6 und den Druckstücken 9 aus Kunststoff im Betrieb ein sehr niedriger Geräuschpegel erreicht. Selbstverständlich ist es im Rahmen der Erfindung auch möglich, für den vertikalen Antrieb anstelle der Schnecken andere mechanische Vorrichtungen zu wählen oder auch den vertikalen Antrieb auf elektromagnetischem Wege zu bewerkstelligen, wobei im letzten Fall die gesamte Anordnung weitgehend ohne mechanische Antriebsteile auskäme.

## Patentansprüche

1. Streckkopf für ein Streckwerk mit einer Vielzahl von Nadelstäben (1), die im Arbeitsbereich in etwa einer Ebene vorwärts bewegt, am Ende der Ebene senkrecht hierzu nach oben bzw. unten geführt, dann in einer Ebene etwa parallel zum Arbeitsbereich zurückgeführt und am Ende der Rückführbewegung wieder senkrecht hierzu abwärts bzw. aufwärts geführt werden, gekennzeichnet durch Linearmotoren (14, 15) als Antrieb für die Längsbewegung der Nadelstäbe (1) durch das zu streckende Material und/oder für die Rückführung der Nadelstäbe (1) in Längsrichtung.

2. Streckkopf nach Anspruch 1, dadurch gekennzeichnet, dass als Antrieb der Nadelstäbe in Längsrichtung Linearmotoren (14, 15) und zum Anheben bzw. Absenken der Nadelstäbe (1) Schnecken (11, 12) Verwendung finden.

3. Streckkopf nach Anspruch 1 und 2, gekennzeichnet durch an den Nadelstäben (1) im Eingriffsbereich der Schnecken (11, 12) angeordnete, auswechselbare Druckstücke (9).

4. Streckkopf nach einem der Ansprüche 1 bis 3, dadurch gekennzeichnet, dass die Nadelstäbe (1) in Längsrichtung seitlich in verschiedenen Ebenen geführt sind.

5. Streckkopf nach einem der Ansprüche 1 bis 4, dadurch gekennzeichnet, dass die Hub- bzw. Senkgeschwindigkeit der Schnecken (11, 12) der Längsfördergeschwindigkeit der Linearmotoren (14, 15) etwas vorläuft.

## Claims

1. A drawing head for a drawing mechanism with a plurality of needle bars (1), which in the working region are shifted forwardly substantially in a plane, at the end of the plane are guided upwardly or downwardly at right angles thereto, are then led backwards in a plane substantially parallel to the working region and at the end of the backward movement are again guided at right angles thereto downwards or upwards, characterised by linear motors (14, 15) as the driveforthe longitudinal movement of the needle bars (1) through the material to be drawn and/or for the backward movement of the needle bars (1) in the longitudinal direction.

2. A drawing head according to claim 1, characterised in that linear motors (14, 15) are utilised as the drive for the needle bars in the longitudinal direction and worm gears (11, 12) are utilised for the raising or lowering of the needle bars (1).

3. A drawing head according to claim 1 and 2, characterised by replaceable pressure pieces (9) arranged on the needle bars (1) in the region of engagement of the worm gears (11, 12).

4. A drawing head according to one of claims 1 to 3, characterised in that the needle bars (1) are guided in the longitudinal direction laterally in different planes.

5. A drawing head according to one of claims 1 to 4, characterised in that the raising or lowering speed of the worm gears (11, 12) somewhat exceeds the longitudinal transporting speed of the linear motors (14, 15).

## Revendications

1. Tête d'étirage pour un dispositif d'étirage comportant de nombreuses barrettes (1) à aiguilles qui sont mues vers l'avant dans la zone de travail sensiblement dans un plan, sont déviées vers le haut ou vers le bas à la fin dudit plan perpendiculairement à ce dernier, puis sont réintroduites dans un plan sensiblement parallèle à la zone de travail pour être enfin, à l'achèvement du mouvement de réintroduction, de nouveau guidées vers le bas ou vers le haut perpendiculairement à ladite zone de travail, caractérisée par des moteurs linéaires (14, 15) en guise d'entraînement pour le mouvement longitudinal des barrettes (1) à aiguilles à travers la matière devant être étirée et/ou pour la réintroduction des barrettes (1) à aiguilles dans le sens longitudinal.

2. Tête d'étirage selon la revendication 1, caractérisée par le fait qu'on utilise des moteurs linéaires (14, 15) pour entraîner les barrettes à aiguilles dans le sens longitudinal et des vis sans fin (11, 12) pour soulever ou abaisser les barrettes (1) à aiguilles.

3. Tête d'étirage selon les revendications 1 et 2, caractérisée par des organes de pression (9) interchangeables, disposés sur les barrettes (1 ) à aiguilles dans la zone de venue en prise des vis sans fin (11, 12).

4. Tête d'étirage selon l'une des revendications 1 à 3, caractérisée par le fait que les barrettes (1) à aiguilles sont guidées latéralement dans des plans différents dans le sens longitudinal.

5. Tête d'étirage selon l'une des revendications 1 à 4, caractérisée par le fait que la vitesse de levage ou d'abaissement des vis sans fin (11, 12) accuse une légère avance par rapport à la vitesse d'acheminement longitudinal des moteurs linéaires (14, 15).
